# EUROPÄISCHE PATENTSCHRIFT

(11) **EP 0 335 363 B1**
(45) Veröffentlichungstag und Bekanntmachung des Hinweises auf die Patenterteilung: **04.03.1992**
(21) Anmeldenummer: 89105529.5
(22) Anmeldetag: 29.03.1989
(51) Int. Cl.: B65D 85/60, B65D 1/36

(54) **Sortiereinlage aus tiefgezogener Kunststoffolie mit Aufnahme-Nestern für die aufzunehmenden Waren, insbesondere Pralinen**
Ranging element, formed by deep-drawing a plastic sheet material, with dished compartments to receive articles, especially pralines
Elément de classement en feuille de matière plastique étirée avec des cavités servant à recevoir des articles, notamment des pralinés

(30) Priorität: 29.03.1988 DE 3810689
(43) Veröffentlichungstag der Anmeldung: 04.10.1989
(73) Patentinhaber: KOLODZIEJ, Wolfgang, D-4520 Melle 2 (DE)
(72) Erfinder: KOLODZIEJ, Wolfgang, D-4520 Melle 2 (DE)
(74) Vertreter: Geyer, Werner, Dr.-Ing.

(56) Entgegenhaltungen:
- DE-U- 1 931 173
- GB-A- 1 198 864
- US-A- 3 121 507
- US-A- 3 171 562

## Beschreibung

Die Erfindung bezieht sich auf eine Sortiereinlage aus tiefgezogener Kunststoffolie mit Aufnahmenestern für die aufzunehmenden Waren, insbesondere Pralinen, wobei die Seitenwände der Aufnahmenester von deren Öffnungsrand zu deren Boden hin konvergieren und über die gesamte Wandhöhe der Seitenwände hinweg verlaufende, in Richtung auf das Innere des jeweiligen Aufnahmenestes vorspringende Stützrippen vorgesehen sind, die mittels nebeneinander verlaufender Profilierungen an den Seitenwänden ausgebildet werden, wobei diese Profilierungen als Ausbuchtungen mit gerundetem Querschnitt ausgeführt sind.

Bei der Verpackung insbesondere von Süßwaren, speziell von Pralinenstücken, ist es bekannt, diese in mit Aufnahmenestern versehene, in geeigneten Verpackungen angeordnete Sortiereinlagen einzulegen. Durch eine passende Ausbildung der Aufnahmenester, die gerne in Form von napfartigen Vertiefungen ausgeformt sind, lassen sich ansprechende Packungsbilder erreichen, was zusätzlich auch noch durch geeignete Dekorierungen der Sortiereinlagen verstärkt werden kann. Dabei ist jede aufzunehmende z.B. Praline in ein eigenes Aufnahmenest eingelegt, wobei die einzelnen Aufnahmenester miteinander oben über geeignete Trennstege verbunden bzw. voneinander getrennt werden. Die Sortiereinlagen sind üblicherweise in eine der Sortiereinlage entsprechend geformte Aufnahmeschachtel eingelegt, die entweder direkt mit einem Deckel verschlossen wird oder zum Verschluß in einen entsprechenden Umkarton einschiebbar ist.

Da gerade bei Sortiereinlagen die Frage des Raumbedarfes bei der Lagerung und beim Transport ganz wichtig ist, wird gefordert, Sortiereinlagen so auszugestalten, daß sie sich in ganz besonders guter Weise raumsparend lagern und transportieren lassen, d.h. daß sie möglichst gut ineinander stapelbar sind. Dabei muß allerdings als weitere Forderung beachtet werden, daß die ineinander gestapelten Sortiereinlagen zur weiteren Verarbeitung gut wieder voneinander gelöst werden können, d.h. ein zu fester Sitz derselben bei Ineinanderstapelung muß gleichfalls vermieden werden, weil ansonsten die Gefahr eines zu starken Aneinanderhaftens der ineinandergesteckten Sortiereinlagen besteht.

Aus der DE-PS 22 38 393 sind ineinander stapelbare Sortiereinlagen bekannt, bei denen die einzelnen Vertiefungen mit glatten, napfartigen, konisch verlaufenden Seitenwänden ausgebildet sind. Dabei sind die Oberkanten jeder Sortiereinlage mit Ausformungen versehen, die derart ausgebildet und angeordnet sind, daß bei im Stapel übereinanderliegenden Sortiereinlagen diese in einem ausreichenden Abstand voneinander gehalten werden, um ein Anhaften bei zu starkem Ineinanderstecken zu vermeiden. Wenngleich diese bekannten Sortiereinlagen eine gute Stapelbarkeit aufweisen, führen aus ihnen gebildete Aufnahmestapel dennoch nicht nur zu einem relativ großen Abstand der einzelnen im Stapel aufeinanderfolgenden Sortiereinlagen, sondern es besteht überdies die Gefahr, daß bei einem Zusammendrücken des Stapels ein unerwünschter, zu starker Sitz der Einlagen auftritt. Darüberhinaus müssen diese bekannten Sortiereinlagen, sollen sie vorschriftsmäßig gestapelt werden, bei ihrer Aufeinanderfolge im Stapel in spezieller Weise ausgerichtet werden, um sicherzustellen, daß bei im Stapel hintereinanderliegenden Sortiereinlagen die abstandsbildenden Ausformungen an den Oberkanten zueinander versetzt und nicht in gleicher Lage übereinander zu liegen kommen. Dies bedingt beim Aufbau eines solchen Stapels nicht nur unterschiedliche Ausrichtungen der aufeinander gestapelten Sortiereinlagen, was mit erheblichem Aufwand verbunden ist, sondern führt auch bei bestimmten geometrischen Konfigurationen der Vertiefungen (etwa bei quadratischer 3 x 3 Anordnung pro Sortiereinlage) dazu, daß zum Erreichen des gewünschten Effektes im Stapel aufeinanderfolgende Sortiereinlagen nicht identisch ausgebildet sein dürfen. Denn bei solchen geometrischen Konfigurationen läßt sich auch durch eine relative Verdrehung der Sortiereinlagen zueinander der erforderliche Versatz der die Abstände bestimmenden Auswölbungen nicht erreichen.

Bei Sortiereinlagen, bei denen konisch zulaufende Vertiefungen mit glatten Seitenwänden eingesetzt werden, lassen sich zwar unschwer stapelbare Gesamtgestaltungen erreichen; um jedoch auch wieder eine gute Lösbarkeit der ineinander gestapelten Sortiereinlagen sicherstellen zu können, ist es in diesen Fällen in aller Regel erforderlich, die Ausbildung von Stapelnocken zumindest innerhalb einzelner Vertiefungen einer Sortiereinlage vorzusehen, um beim Ineinanderstapeln eine zu starke Verkeilung zu vermeiden. Dadurch werden allerdings die einzelnen Sortiereinlagen auch innerhalb des Stapels in Abständen zueinander gehalten, die der Größe der Stapelnocken entsprechen. Das bedingt immer noch einen relativ großen Platzbedarf bei Transport und Lagerung und überdies ergeben glatte Ausnehmungen optisch weniger anziehende Packungsbilder, was auch noch gilt, wenn man Musterschraffuren auf den ebenen Seitenflächen anbringt.

Aus diesem Grund erfolgte die Ausbildung der Vertiefungen gerade bei Pralinenverpackungen bevorzugt in Sortiereinlagen mit sogenannten "Aufnahme-Nestern", bei denen an den Seitenwänden der Vertiefungen von oben nach unten verlaufende, die Seitenwände optisch aufgliedernde Versteifungsrippen angebracht sind. Hierdurch läßt sich nicht nur eine optisch insgesamt viel gefälligere Form erzielen, zusätzlich treten auch die Zwischenräume zwischen den einzelnen Nestern weniger auffällig für den Betrachter hervor, was insbesondere auch wegen der ineinanderlaufenden Schrägen oben an jedem Nest verstärkt wird. Allerdings führte die Ausbildung der Vertiefungen in Form solcher "Aufnahme-Nester" zu dem Nachteil, daß sich diese Sortiereinlagen kaum ineinander stapeln ließen. Dies deshalb, weil bei den bekannten Sortiereinlagen die Versteifungsrippen, die in unregelmäßiger optischer Gestaltung an den Seitenwänden der Aufnahme-Nester vorliegen, beim Ineinanderstapeln Hinterschneidungen ergeben und dadurch nur ein kleiner, nicht ausreichender Stapeleffekt erreichbar war. Da jedoch der Einsatz von Sortiereinlagen mit solchen Aufnahme-Nestern aus optischen Gründen gegenüber Vertiefungen mit glatten Seitenwänden vom Markt bevorzugt verlangt wird, wurde bisher der Nachteil einer mangelnden Stapelbarkeit dieser Sortiereinlagen mit Aufnahmenestern in Kauf genommen.

Das DE-GM 19 31 173 beschreibt eine Sortiereinlage aus tiefgezogener Kunststoffolie mit Aufnahmenestern für die aufzunehmenden Waren, bei der die Seitenwände der Aufnahmenester von deren Öffnungsrand zum Boden hin konvergieren und über die gesamte Wandhöhe der Seitenwände hinweg verlaufende, in Richtung auf das Innere des jeweiligen Aufnahmenestes vorspringende Stützrippen vorgesehen sind, die mittels nebeneinander verlaufender Profilierungen an den Seitenwänden ausgebildet werden. Dabei sind diese Profilierungen als Ausbuchtungen mit gerundetem Querschnitt ausgeführt. Als Nachteil muß hierbei jedoch gesehen werden, daß sich diese bekannten Sortiereinlagen bei großer Stapelhöhe schlecht vereinzeln lassen.

Es war aufgrund einer offenkundigen Vorbenutzung in der Bundesrepublik Deutschland auch schon bekannt, Einzel-Aufnahmeschalen für Käsebällchen, die eine kegelförmig sich öffnende Grundstruktur aufwiesen, mit sich senkrecht über die Höhe des Kegelmantels erstreckenden, im Querschnitt kreisabschnittförmig zur Innenseite der Aufnahmeöffnung hin eingewölbten Profilierungen zu versehen, wodurch sich an der Innenseite der Seitenwand der Aufnahmeschale nach innen hin gerichtete, über die volle Höhe der Seitenwand verlaufende Stützrippen ergaben, deren Oberfläche einen Ausschnitt aus einer Zylindermantelfläche darstellt. Diese bekannten Aufnahmeschalen sind mit sehr geringer Stapelhöhe stapelfähig, gut entstapelbar und dienen zur Aufnahme relativ großer Käsebällchen. Die Übertragung solcher Formen auf die Ausbildung von Aufnahme-Nestern in Sortiereinlagen für deutlich kleinere Produkte, wie z.B. Pralinen o.ä., ist jedoch ungünstig, da die kegelförmige Grundstruktur der einzelnen Aufnahmeschale bei kleinen Aufnahme-Nestern entweder zu einem engen Kegelwinkel mit vergleichsweise guter seitlicher Halterung des Produktes führt, aber an der Oberseite der Aufnahmeöffnung nur relativ wenig Platz für das seitliche Erfassen der eingeleiten Ware zur Verfügung steht und deren Entnahme erschwert, oder mit einem großen Öffnungswinkel eine leichte Entnahme ermöglicht, dann aber keine zufriedenstellende seitliche Abstützung der eingelegten Ware abgibt. Darüber hinaus sind kreisabschnittförmig sich nach der Innenseite eines Aufnahme-Nestes hin einwölbende Seitenwandprofilierungen entweder nur mit großem Aufwand oder vergleichsweise unexakt an der entsprechenden Tiefziehform ausbildbar, so daß entweder deren Herstellungskosten sehr hoch sind oder die Stapelbarkeit der damit erzeugten Sortiereinlagen infolge nicht ausreichender Genauigkeit nicht befriedigt. Schließlich bilden nach innen kreisbogenförmig eingewölbte Profilierungen Stützrippen, die nicht besonders steif und daher leicht durch die eingelegte Ware deformierbar sind. Die aufgezeigten Probleme sind umso stärker, da die Profilierungen an den Seitenwänden bei den relativ kleinen Aufnahmenestern der Sortiereinlagen im Vergleich zu großen Einzel-Aufnahmeschalen auch nur relativ kleine Profilquerschnitte zulassen, bei denen sich Ungenauigkeiten in der Herstellung verstärkt auswirken und dadurch eine erhebliche Beeinträchtigung der Stapelbarkeit auslösen können.

Ausgehend von dem aufgezeigten Stand der Technik liegt der Erfindung die Aufgabe zugrunde, eine Sortiereinlage der eingangs genannten Art dahingehend zu verbessern, daß sie bei besonders kleiner Stapelhöhe und einer problemfreien Vereinzelbarkeit gleichzeitig auch eine gute und steife seitliche Halterung der eingelegten Produkte bei gleichzeitig leichter Entnehmbarkeit derselben durch den Benutzer ergibt.

Erfindungsgemäß wird dies bei einer Sortiereinlage der eingangs genannten Art dadurch erreicht, daß bei allen Aufnahme-Nestern unabhängig von deren Grundstruktur jede Ausbuchtung jeweils eine zur Bodenebene des betreffenden Aufnahme-Nestes senkrechte Symmetrieebene oufweist sowie mit einem nach der Außenseite des betreffenden Aufnahme-Nestes hin kreisabschnittförmig auswölbenden Querschnitt versehen ist, der sich über einen Winkelbereich kleiner als 180° erstreckt und dessen Krümmungsradius über den gesamten Verlauf der betreffenden Ausbuchtung hinweg konstant ist, wobeinebeneinanderliegende Ausbuchtungen an ihren seitlichen Enden unter Ausbildung von in das Innere des Aufnahmenestes hin vorstehenden, kantenförmigen Stützrippen zusammenlaufen, und daß die Längsmittellinie jeder Ausbuchtung in ihrer Aufspannebene einen gekrümmten, bevorzugt kreisbogenabschnittförmigen Verlauf aufweist.

Die erfindungsgemäßen Sortiereinlagen ermöglichen eine Ineinanderstapelung mit so geringer Stapelhöhe, daß man nahezu schon beinahe von einer sogenannten "Nullstapelung" sprechen kann, die dann gegeben wäre, wenn die Stapelhöhe zwischen im Stapel aufeinanderfolgenden Einlagen gleich Null ist. Die Stapelhöhe, die beim Ineinanderstapeln der erfindungsgemäßen Stapeleinlagen auftritt, entspricht dabei nicht einmal der Dicke der Folie, aus der die Stapeleinlage gefertigt ist, wobei bevorzugt Folien mit einer Dicke von 0,2 mm eingesetzt werden. Dennoch verbleiben bei der erfindungsgemäßen Ausbildung der Stapeleinlagen ausreichend Luft und ausreichend große Luftkanäle zwischen im Stapel aufeinanderfolgenden, ineinandersteckenden Einlagen, die ein müheloses Entstapeln bzw. Vereinzeln ermöglichen.

Infolge der kreisabschnittförmigen Ausgestaltung der Querschnitte der Ausbuchtungen in den Seitenwänden über einen Winkelbereich kleiner als 180° sowie der Anordnung der Symmetrieebenen aller Ausbuchtungen senkrecht zur Bodenebene des betreffenden Aufnahmenestes wird sichergestellt, daß beim Ineinanderstapeln keine für das Einschieben hinderlichen Hinterschneidungen auftreten können und dennoch ein gutes Gleiten der aneinanderliegenden Flächen der ineinander zu schiebenden Teile gewährleistet ist. Die Verwendung eines konstanten Krümmungsradiusses für den Querschnitt jeder Ausbuchtung über deren gesamte Länge hinweg stellt darüberhinaus sicher, daß über die gesamte Einschieblänge eine gute Formführung beim Stapelvorgang erfolgt.

Die Anordnung der Ausbuchtungen derart, daß sich die kreisabschnittförmigen Querschnitte zur Außenseite des betreffenden Aufnahme-Nestes hin auswölben, ermöglicht sowohl eine einfache und präzise Herstellung der entsprechenden Tiefziehwerkzeuge, wie auch eine sehr exakte Ausführung der Profilierungen bei der Herstellung der Sortiereinlagen, was einen wichtigen Beitrag für einen engen Stapelabstand darstellt. Dabei bilden die von den nebeneinander liegenden Ausbuchtungen erzeugten, in das Innere des Aufnahmenestes hin vorstehenden, kantenförmigen Stützrippen sehr steife seitliche Abstützglieder für die eingelegten Waren, was in Verbindung mit dem gerundeten, bevorzugt kreisbogenförmigen Verlauf der Längsmittellinie jeder Ausbuchtung nicht nur zu einem besonders guten Sitz der einzelnen Sortiereinlagen im Stapel führt, sondern gleichzeitig neben einer guten seitlichen Halterung der jeweils eingelegten Ware auch noch deren leichte Entnahme gewährleistet.

Die erfindungsgemäß ausgebildeten, auch als "Paspellierungen" bezeichneten Ausbuchtünben in den Seitenwänden der Aufnahme-Nester ergeben einen besonders gefälligen optischen Gesamteindruck und steifen die Nester über ihre Wandhöhe hinweg gut aus. Beim Ineinanderschieben zweier erfindungsgemäßer Sortiereinlagen werden jeweils die an derselben Stelle im selben Aufnahmenest liegenden Profilierungen in den Seitenwänden formschlüssig ineinander geführt. Dabei gleitet die einzuschiebende Sortiereinlage jeweils mit der kreisabschnittförmig gerundeten Außenwand einer Ausbuchtung in der kreisabschnittförmig gerundeten Innenwand der entsprechenden Ausbuchtung der aufnehmenden Sortiereinlage. Die ineinander gleitenden kreisabschnittförmigen Teile weisen an ihren Gleitflächen geringfügig unterschiedliche Kreiskrümmungen auf, da der Krümmungsradius auf der Innenseite der Ausbuchtung der aufnehmenden Sortiereinlage genau um die Wanddicke der Tiefziehfolie kleiner als der Krümmungsradius des auf ihr gleitenden Außenquerschnitts der einzuschiebenden Sortiereinlage ist, so daß der Außendurchmesser der eingeschobenen Ausbuchtung nicht über seinen vollen Umfang hinweg, sondern nur in seinen beiden seitlichen Randbereichen am Innendurchmesser des (stärker gewölbten) Aufnahmequerschnitts der aufnehmenden Ausbuchtung anliegt. Der dazwischen auftretende Luftspalt ist sehr klein und wird auch noch durch die beim Ineinanderschieben der Sortiereinlagen auftretenden elastischen Deformationen an den formschlüssig ineinander gleitenden Flächen beeinflußt, verschwindet jedoch nicht völlig, so daß eine Vielzahl solcher wenn auch kleiner und winziger, dennoch wirksamer Luftkanäle zwischen den ansonsten aneinander liegenden Seitenwänden der ineinandergestapelten Sortiereinlagen ausgebildet werden und dadurch eine leichte und problemfreie Vereinzelbarkeit bei dennoch geringster Stapelhöhe zwischen jeweils zwei ineinandersteckenden Sortiereinlagen möglich ist. Gerade die erfindungsgemäße Ausbildung und Anordnung der seitlichen Ausbuchtungen ("Paspellierungen") führt zu dieser günstigen Gesamtwirkung, wobei eine so kleine Stapelhöhe bei einer so problemfreien Vereinzelbarkeit bislang bei Sortiereinlagen nicht erzielbar war.

In vorteilhafter Ausgestaltung der erfindungsgemäßen Sortiereinlage wird der Krümmungsradius des Querschnitts aller Ausbuchtungen in den Seitenwänden jeweils eines Aufnahmenestes, ganz besonders bevorzugt sogar bei den Querschnitten der Ausbuchtungen aller Aufnahmenester, gleich groß gewählt, was zu einer besonderen Gleichförmigkeit des optischen Eindrucks ebenso wie zu einer entsprechenden Gleichmäßigkeit in der Aussteifung der Wände der Seitennester beiträgt. Grundsätzlich besteht jedoch auch die Möglichkeit, falls dies gewünscht werden sollte, sogar innerhalb eines einzelnen Aufnahme-Nestes und erst recht innerhalb der Aufnahme-Nester einer Sortiereinlage für die Querschnitte der einzelnen Ausbuchtungen auch zueinander unterschiedliche Krümmungsradien einzusetzen, was in Sonderfällen zur Erzielung bestimmter optischer Effekte wünschenswert sein kann.

Die erfindungsgemäßen Sortiereinlagen können aus allen geeigneten tief ziehfähigen Materialien bestehen, ganz besonders bevorzugt werden jedoch geeignete Folien und hier wiederum vorzugsweise PVC-Folien eingesetzt, wobei sich insbesondere Weich-PVC-Folien einer Dicke von 0,2 mm eignen.

Besonders gefällige Ausbildungen der Aufnahme-Nester bei dennoch gleichzeitig ausreichender Aussteifung der Seitenwände der Aufnahmevertiefungen lassen sich erreichen, wenn als Krümmungsradien für die Ausbuchtungen Radien von 2 mm bis 3 mm vorgesehen werden.

Eine vorteilhafte Fortentwicklung der erfindungsgemäßen Sortiereinlagen besteht auch darin, daß die Längsmittellinie jeder Aussparung in ihrer Aufspannebene etwa senkrecht in die Bodenebene einläuft. Hierdurch ergibt sich eine Ausbildung der Aufnahme-Nester, die gerade im unteren Aufnahmebereich jedes Aufnahme-Nestes einen etwa senkrecht zum Boden verlaufenden Seitenwandbereich ausbildet, durch den die jeweils eingelegte Ware (z.B. Pralinen) besonders gut seitlich gehaltert wird.

Die Anordnung der Aufnahme-Nester und deren Ausgestaltung innerhalb einer Sortiereinlage kann je näch den Erfordernissen des gewünschten Präsentations- bzw. Packungsbildes gewählt werden. Bevorzugt werden jedoch die Aufnahme-Nester mit einem jeweils symmetrischen Aufnahmenest-Querschnitt ausgebildet und gleichzeitig die Ausbuchtungen in den Seitenwänden mit einer entsprechenden symmetrischen Anordnung innerhalb des betreffenden Aufnahme-Nestes angebracht. Ebenfalls bevorzugt wird die Winkelerstreckung der Ausbuchtungen in einem Winkelbereich von 60° (mindestens) bis 120° (höchstens) gewählt.

Die Erfindung wird nachfolgend anhand der Zeichnung im Prinzip beispielshalber noch näher erläutert. Es zeigen:
**Fig. 1** einen Schnitt durch ein einzelnes Aufnahme-Nest (gemäß Linie A-A in Fig. 2) einer erfindungsgemäßen Sortiereinlage;
**Fig. 2** die Draufsicht auf das in Fig. 1 geschnitten dargestellte Aufnahme-Nest;
**Fig. 3** eine prinzipielle Darstellung mehrerer ineinandergestapelter erfindungsgemäßer Sortiereinlagen, sowie
**Fig. 4** einen stark vergrößerten Detailschnitt durch die Wände zweier ineinandergeschobener Sortiereinlagen im Bereich einer Ausbuchtung.

Fig. 2 zeigt die Draufsicht auf einen Abschnitt einer Sortiereinlage, in der nebeneinander einzelne Aufnahme-Nester (in Einzelreihe) angebracht sind, wobei die Darstellung nach Fig. 2 (und Fig. 1) nur ein einzelnes Aufnahme-Nest 1 zeigt.

Der in Fig. 1 gezeigte Schnitt längs Linie A-A aus Fig. 2 läßt erkennen, daß die Aufnahmeöffnung des Aufnahme-Nestes 1 durch Seitenwände 2 begrenzt wird, die ihrerseits in Richtung auf den Boden 3 hin konvergieren, so daß ein in Richtung auf den Boden 3 hin zunehmend kleinerer Aufnahmequerschnitt des Aufnahme-Nestes 1 entsteht. Die Längsmittellinien M-M der Seitenwände 2 folgen dabei (in ihrer Aufspannebene) einem gerundeten Verlauf, der bevorzugt kreisabschnittförmig ist, und münden etwa senkrecht in den Boden 3 ein.

Wie Fig. 2 zeigt, sind an den Seitenwänden eine Vielzahl unmittelbar nebeneinanderliegender Ausbuchtungen 4 angebracht, die, wie Fig. 1 zeigt, über die gesamte Höhe der jeweiligen Seitenwand 2 verlaufen und dabei einen Querschnitt aufweisen, der ebenfalls kreisabschnittförmig ausgebildet ist (vgl. Fig. 4). Der Radius r der dabei eingesetzten Krümmung (Fig. 4) ist über die gesamte Erstreckung jeder Ausbuchtung 4 ungeändert und auch für alle Ausbuchtungen 4 an den Seitenwänden 2 gleich groß.

Wie die Fig. 1 und 2 zeigen, sind die in den Seitenwänden 2 des Aufnahme-Nestes 1 ausgebildeten, kreisabschnittförmig gewölbten Ausbuchtungen 4 in Form von sich nach der Außenseite des Aufnahme-Nestes 1 hin auswölbenden rinnenförmigen Seitenwandvertiefungen ausgebildet. Jeweils zweinebeneinanderliegende Ausbuchtungen 4 laufen in einer gemeinsamen Trennkante 5 zusammen, die eine in das Innere des Aufnahme-Nestes 1 hin vorstehende Stützrippe ausbildet (vgl. Fig. 2 und Fig. 4).

Die Ausrichtung der rinnenförmigen Ausbuchtungen 4 im Aufnahme-Nest J ist so gewählt, daß die Längs-Mittellinie M-M jeder Ausbuchtung 4 in einer senkrecht zur Aufspannebene des Bodens 3 oder der parallel zu ihm verlaufenden Aufspannebene der Oberfläche 6 der Sortiereinlage liegt.

Das in Fig. 2 gezeigte Aufnahme-Nest 1 ist (ebenso wie die anderen, nicht gezeigten Aufnahme-Nester der gesamten Sortiereinlage) allgemein mit einem Querschnitt versehen, der in sich symmetrisch ist (Symmetrieachsen z.B. Längs-Mittellinie gemäß Schnittlinie A-A in Fig. 2, oder hierauf senkrecht stehende Mittelachse, oder die beiden Diagonalachsen). Innerhalb dieser allgemein symmetrischen Querschnittsformgebung sind zusätzlich, wie Fig. 2 zeigt, auch noch die einzelnen Ausbuchtungen 4 zueinander symmetrisch angeordnet, was ebenfalls für jede der genannten Symmetrieachsen des allgemein sym metrischen Gesamtquerschnitts des Aufnahme-Nestes 1 gilt.

Fig. 3 zeigt in schematischer Darstellung einige Sortiereinlagen 10 mit jeweils mehreren Aufnahme-Nestern 1′, 1˝, 1‴, die ineinandergestapelt sind. Wie erkennbar, sind dabei die einzelnen Aufnahme-Nester 1′, 1˝, 1‴ von unterschiedlicher Größe ausgebildet. Die zwischen den Sortiereinlagen 10 auftretende Stapelhöhe h, die in Fig. 3 der besseren Darstellung halber übergroß eingezeichnet ist, hängt ab von der speziellen Ausbildung der Ausbuchtungen, nämlich vom Radius der Ausbuchtungen, der Foliendicke sowie dem Winkelbereich, über den hinweg sich die Ausbuchtungen erstrecken, ergibt jedoch bei einer Foliendicke von 0,2 mm, einem Radius von 2 mm und einem Erstreckungsbereich von 120° für jede Ausbuchtung einen Wert, der geringer als der Wert der Foliendicke ist.

In Fig. 4 ist ein stark vergrößerter Detailausschnitt dargestellt, der bei zwei ineinandergestapelten Sortiereinlagen die relative Lage der Wände zweier ineinandergreifender Ausbuchtungen 4′ und 4˝ zeigt. Der Darstellung von Fig. 4 ist entnehmbar, daß zwischen der Außenwand der Ausbuchtung 4˝ der eingesteckten Sortiereinlage und der Innenwand der Ausbuchtung 4′ der aufnehmenden Sortiereinlage ein kleiner Zwischenraum 7 ausgebildet wird. Dieser ergibt sich dadurch, daß der Innendurchmesser r der aufnehmenden Ausbuchtung 4′ kleiner als der Außendurchmesser R der aufgenommenen Ausbuchtung 4˝ ist, wobei die Differenz genau dem Wert der Wandungsdicke d (d.h. der Foliendicke) entspricht. Der etwas größere Durchmesser R verhindert, daß die Außenwand der Ausbuchtung 4˝ sich über ihre gesamte Erstreckung an die Innenwand der aufnehmenden Ausbuchtung 4′ anlegen könnte, so daß nur im Bereich der Trennkanten 5′, 5˝ tatsächlich eine Anlage zwischen der Außenseite der aufgenommenen und der Innenfläche der aufnehmenden Sortiereinlage ausgebildet wird. Der Spalt 7 nimmt ab mit zunehmender Größe des Krümmungsradius r der Ausbuchtungen 4′, 4˝, ferner mit abnehmender Foliendicke d und mit abnehmender Größe des Winkels (Fig. 4) über den hinweg sich die Querschnittskrümmung jeder Ausbuchtung 4′, 4˝ erstreckt. Dabei gilt aber, daß der Erstreckungswinkel α in jedem Fall kleiner als 180° gewählt ist, wobei sich bei der Verwendung eines Krümmungsradiuses von 2 mm und einer Foliendicke von 0,2 mm bevorzugt Erstreckungsbereiche von 60° bis 120° als besonders günstig im Hinblick auf die erzielbare geringe Stapelhöhe bei gleichzeitig problemloser Entstapelbarkeit erweisen.

## Patentansprüche

1. Sortiereinlage aus tiefgezogener Kunststoffolie mit einer Mehrzahl von Aufnahme-Nestern (1; 1′; 1˝; 1‴) für die aufzunehmenden Waren, insbesondere Pralinen, wobei die Seitenwände (2) der Aufnahme-Nester (1; 1′; 1˝; 1‴) von deren Öffnungsrand zum Boden (3) hin konvergieren und über die gesamte Wandhöhe der Seitenwände (2) hinweg verlaufende, in Richtung auf das Innere des jeweiligen Aufnahme-Nestes (1; 1′; 1˝; 1‴) vorspringende Stützrippen (5; 5′; 5˝) vorgesehen sind, die mittels nebeneinander verlaufender Profilierungen an den Seitenwänden (4) ausgebildet werden, wobei diese Profilierungen als Ausbuchtungen (4) mit gerundetem Querschnitt ausgeführt sind, dadurch gekennzeichnet, daß bei allen Aufnahmenestern (1; 1′; 1˝; 1‴) unabhängig von deren Grundstruktur jede Ausbuchtung (4) jeweils eine zur Bodenebene (3) des betreffenden Aufnahme-Nestes (1; 1′; 1˝; 1‴) senkrechte Symmetrieebene (M-M) aufweist sowie mit einem sich nach der Außenseite des betreffenden Aufnahme-Nestes (1; 1′; 1˝; 1‴) hin kreisabschnittförmig auswölbenden Querschnitt versehen ist, der sich über einen Winkelbereich kleiner als 180° erstreckt und dessen Krümmungsradius über den gesamten Verlauf der betreffenden Ausbuchtung (4) hinweg konstant ist, wobeinebeneinanderliegende Ausbuchtungen (4) an ihren seitlichen Enden unter Ausbildung von in das Innere des Aufnahme-Nestes (1; 1′; 1˝; 1‴) hin vorstehenden kantenförmigen Stützrippen (5) zusammenlaufen und die Längsmittellinie jeder Ausbuchtung (4) in ihrer Aufspannebene einen gekrümmten, bevorzugt kreisbogenabschnittförmigen Verlauf aufweist.

2. Sortiereinlage nach Anspruch 1, dadurch gekennzeichnt, daß der Krümmungsradius (r) des Querschnitts aller Ausbuchtungen (4) in den Seitenwänden (2) jeweils eines Aufnahme-Nestes (1; 1′; 1˝; 1‴) gleich groß ist.

3. Sortiereinlage nach Anspruch 1, daduch gekennzeichnet, daß die Krümmungsradien (r) der Querschnitte der Ausbuchtungen (4) aller Aufnahme-Nester (1; 1′; 1˝; 1‴) der Sortiereinlage gleich graß sind.

4. Sortiereinlage nach Anspruch 2 oder 3, dadurch gekennzeichnet, daß die Krümmungsradien (r) eine Größe von 2 bis 3 mm aufweisen.

5. Sortiereinlage nach einem der Ansprüche 1 bis 4, dadurch gekennzeichnet, daß die Längsmittellinie (M-M) jeder Aussparung (4) etwa senkrecht in die Bodenebene (3) einläuft.

6. Sortiereinlage nach einem der Ansprüche 1 bis 5, dadurch gekennzeichnet, daß die Aufnahme-Nester (1; 1′; 1˝; 1‴) symmetrische Aufnahme-Querschnitte mit einer entsprechenden symmetrischen Anordnung der Ausbuchtungen (4) an den Seitenwänden (2) ausbilden.

7. Sortiereinlage nach einem der Ansprüche 1 bis 6, dadurch gekennzeichnet, daß sich die Auswölbung der Ausbuchtungen (4) über einen Winkelbereich (α ) von 60° bis 120° erstreckt.

## Claims

1. Sorting insert made from deep-drawn plastic sheeting with a plurality of reception pockets (1, 1′, 1˝, 1‴) for the articles to be received, particularly pralines, the side walls (2) of the reception pockets (1, 1′, 1˝, 1‴) converging from the opening edge thereof to the bottom (3) and stiffening ribs (5, 5′, 5˝) are provided, which project in the direction of the interior of the particular reception pocket (1, 1′, 1˝, 1‴) and pass over the entire wall height of the side walls (2), said ribs being constructed on the side walls (4) by means of juxtaposing profilings, which are in the form of bulges (4) with a rounded cross-section, characterized in that for all the reception pockets (1, 1′, 1˝, 1‴), independently of their basic structure, each bulge (4) has in each case a plane of symmetry (M-M) perpendicular to the base plane (3) of the particular reception pocket (1, 1′, 1˝, 1‴), whilst also being provided with a cross-section curving out in cirsegmental manner to the outside of the particular reception pocket (1, 1′, 1˝, 1‴), which extends over an angle smaller than 180° and whose radius of curvature is constant over the entire path of the particular bulge (4), juxtaposed bulges (4) converging at their lateral ends, accompanied by the formation of ridge shaped stiffening ribs (5) projecting into the interior of the reception pocket (1, 1′, 1˝, 1‴) and the median longitudinal axis of each bulge has in its mounting plane a curved and preferably arcuate configuration.

2. Sorting insert according to claim 1, characterized in that the radius of curvature (r) of the cross-section of all the bulges (4) in the side walls (2) of in each case one reception pocket (1, 1′, 1˝, 1‴) is always the same.

3. Sorting insert according to claim 1, characterized in that the radii of curvature (r) of the cross-sections of the bulges (4) of all the reception pockets (1, 1′, 1˝, 1‴) of the sorting insert are always the same.

4. Sorting insert according to claims 2 or 3, characterized in that the radii of curvature (r) are 2 to 3 mm.

5. Sorting insert according to one of the claims 1 to 4, characterized in that the median longitudinal axis (M-M) of each recess (4) passes approximately perpendicularly into the base plane (3).

6. Sorting insert according to one of the claims 1 to 5, characterized in that the reception pockets (1, 1′, 1˝, 1‴) form symmetrical reception cross-sections with a corresponding symmetrical arrangement of the bulges (4) on the side wall (2).

7. Sorting insert according to one of the claims 1 to 6, characterized in that the outward curvature of the bulges (4) extends over an angular range (α) of 60 to 110°.

## Revendications

1. Garniture alvéolée d'emballage, en une feuille plastique emboutie comportant un grand nombre de logements (1, 1′, 1˝, 1‴) destinés aux marchandises à ranger, en particulier des bonbons au chocolat, dans laquelle les parois latérales (2) des logements (1, 1′, 1˝, 1‴) convergent de leur bord d'ouverture vers le fond (3), et dans laquelle on prévoit des nervures de soutènement (5, 5′, 5˝), courant sur toute la hauteur des parois latérales (2), en saillie dans la direction de l'intérieur de chacun des logements (1, 1′, 1˝, 1‴), nervures qui, à l'aide de profilages disposés les uns à côté des autres, sont réalisées contre les parois latérales (4), ces profilages étant réalisés sous forme de renflements (4) ayant une section transversale arrondie, caractérisée en ce que, pour tous les logements (1, 1′, 1˝, 1‴), indépendamment de leur structure de base, chaque renflement (4) présente un plan de symétrie (M-M), perpendiculaire au plan (3) du fond du logement correspondant (1, 1′, 1˝, 1‴), et est pourvu d'une section transversale cintrée en forme d'arc de cercle dirigé vers le côté extérieur du logement correspondant (1, 1′, 1˝, 1‴), section transversale s'étendant sur un espace angulaire inférieur à 180° et dont le rayon de courbure est constant sur la totalité du renflement correspondant (4), des renflements (4) disposés les uns à côté des autres convergeant, avec formation de nervures de soutènement (5),en forme d'arêtes en saillie vers l'intérieur du logement (1, 1′, 1˝, 1‴), l'axe longitudinal de chaque renflement (4) courant dans son plan de serrage d'une manière incurvée, de préférence en arc de cercle.

2. Garniture alvéolée d'emballage selon la revendication 1, caractérisée en ce que le rayon de courbure (r) de la section transversale de l'ensemble des renflements (4) se trouvant dans les parois latérales (2) et correspondant à chacun des logements (1, 1′, 1˝, 1‴) est constant.

3. Garniture alvéolée d'emballage selon la revendication 1, caractérisée en ce que les rayons de courbure (r) des sections transversales des évidements (4) de tous les logements (1, 1′, 1˝, 1‴) de la garniture alvéolée d'emballage sont identiques.

4. Garniture alvéolée d'emballage selon la revendication 2 ou 3, caractérisée en ce que les rayons de courbure (r) ont une valeur de 2 à 3 mm.

5. Garniture alvéolée d'emballage selon l'une des revendications 1 à 4, caractérisée en ce que l'axe longitudinal (M-M) de chaque renflement (4) tombe à peu près verticalement dans le plan du fond (3).

6. Garniture alvéolée d'emballage selon l'une des revendications 1 à 5, caractérisée en ce que les logements (1, 1′, 1˝, 1‴) forment des sections transversales réceptrices symétriques, avec une disposition symétrique correspondante des renflements (4) sur les parois latérales (2).

7. Garniture alvéolée d'emballage selon l'une des revendications 1 à 4, caractérisée en ce que le cintrage des renflements (4) s'étend sur un espace angulaire (α) de 60 à 120°.
